# FASCICULE DE BREVET EUROPEEN

(11) **EP 2 008 949 B1**
(45) Date de publication et mention de la délivrance du brevet: **29.04.2009**
(21) Numéro de dépôt: 07012801.2
(22) Date de dépôt: 29.06.2007
(51) Int. Cl.: B65D 85/816

(54) **Gobelet à compartiment en forme de coupelle inversée**
Becher mit Fach in Form einer umgekehrten Schale
Beaker with a compartment in the shape of an inverted cup

(43) Date de publication de la demande: 31.12.2008
(73) Titulaire: Jenner, Ernest, 2925 Buix (CH)
(72) Inventeur: Jenner, Ernest, 2925 Buix (CH)
(74) Mandataire: Littolff, Denis

(56) Documents cités:
- FR-A- 1 413 877
- GB-A- 2 055 038
- US-A- 4 338 765

## Description

La présente invention concerne un gobelet comportant dans sa partie inférieure une dose de produit généralement préconditionnée sous forme pulvérulente, chaque dose étant placée dans un compartiment étanche à l'air et à l'humidité, facilement ouvrable par l'utilisateur.

Le produit pulvérulent en question peut être constitué d'ingrédients lyophilisés tels que du café, ou simplement d'aliments en poudre tels que du chocolat, des jus de fruit, de la soupe, etc. Ce type de gobelet, notamment avec un opercule obturant un volume inférieur du gobelet, est connu et utilisé depuis fort longtemps. Il fait par exemple l'objet de distributions manuelles dans les avions, trains, etc... L'ajout d'eau chaude ou froide dans le gobelet contenant le produit pulvérulent est alors réalisé par l'hôtesse ou le stewart.

Ces gobelets peuvent aussi être distribués de manière automatique : lorsque l'utilisateur désire une boisson, il extrait un gobelet d'un distributeur, en retire l'opercule et le remplit grâce à une fontaine d'eau chaude ou froide. En général, le distributeur permet la sélection du gobelet par type de produit contenu dans le compartiment fermé.

Dans la majorité des cas, les gobelets utilisés sont fabriqués en plastique, l'opercule étant par exemple soudé sur un épaulement disposé en partie basse du gobelet. A l'heure d'une prise de conscience généralisée des impacts environnementaux qui résultent des produits manufacturés, dans une perspective de fabrication aussi bien que de recyclage, l'utilisation du plastique pour la réalisation des gobelets apparaît aujourd'hui comporter nombre d'inconvénients.

On a donc cherché à produire des gobelets dans des matières plus écologiques, par exemple en carton, comportant toujours un compartiment intérieur étanche pour stocker la dose de poudre. Or, dans les gobelets connus, l'operculage est réalisé par exemple en aluminium, matériau qui assure la meilleure étanchéité à l'air et à l'humidité, et permet ainsi de conserver les qualités gustatives des produits.

Dans ce but, la fixation dudit opercule à la zone contenant le produit lyophilisé doit évidemment elle aussi être parfaitement étanche. Dans les gobelets en plastique, elle est réalisée par soudure de l'opercule par exemple sur un épaulement.

Il existe par ailleurs des gobelets dont le corps est réalisé en carton, sur lequel aucune soudure n'est bien entendu possible, et dans lesquels ce problème est résolu par insertion d'une capsule plastifiée fermée par un opercule en aluminium. Sur un plan écologique la capsule en plastique, certes moins volumineuse que le gobelet, ne répond que très imparfaitement à la problématique envisagée.

FR 1 413 877 divulgue un gobelet selon le préambule de la revendication 1 du présent brevet.

Le gobelet de la présente invention, pour s'inscrire dans une perspective favorable à l'environnement, n'est pas en plastique, et l'utilisation d'un opercule par exemple en aluminium pour les raisons précitées pose donc le problème de sa fixation au gobelet.

Pour y répondre, ce gobelet, comportant classiquement dans un volume disposé en partie inférieure une dose de produit pulvérulent préconditionnée, ledit volume étant compartimenté de façon étanche à l'air et à l'humidité, se caractérise en ce que le gobelet est en carton, et comporte un fond sur lequel est fixé une coupelle inversée, constituant avec ledit fond le compartiment étanche, la matière du fond et de la coupelle formant barrière préservant les caractéristiques du produit.

Par rapport au plastique, le carton s'impose de nos jours comme une alternative qui contribue à préserver l'environnement car son recyclage est aisé et peu polluant. L'utilisation du carton pour la réalisation du gobelet semble donc naturelle, à ceci près que le carton n'assure pas l'étanchéité nécessaire à l'air et à l'humidité.

Il faut recourir à un matériau dit "barrière", dont la qualité dépend de la fragilité du produit enclos dans le compartiment. L'aluminium, cité à titre préférentiel car il constitue la barrière de la qualité la plus élevée, n'est pas l'unique solution.

L'utilisation d'un simple opercule en aluminium, comme dans l'art antérieur n'est par ailleurs pas suffisant puisqu'une partie du compartiment contenant le produit reste délimité par les parois en carton du gobelet. Enfin, l'association du carton et d'un tel opercule pose le problème de la soudure, laquelle doit au surplus être de qualité suffisante pour assurer une étanchéité entre les deux matériaux.

L'invention présente une solution qui est originale à la fois dans l'utilisation des matériaux et dans leur mise en forme.

Dans le but de faciliter l'opération de soudure, la coupelle peut d'ailleurs présenter une collerette plane. Ce rebord, en appui plan contre le fond plat du gobelet, permet la mise en oeuvre d'une soudure dans les mêmes conditions que pour les gobelets de l'art antérieur. L'espace périphérique annulaire qui subsiste alors entre la coupelle et la paroi latérale du gobelet est par ailleurs utilisé à d'autres fins, comme cela sera montré plus en détail dans la suite.

La coupelle est solidarisée au fond par exemple par thermo-soudage, mais elle peut aussi être fixée par induction ou par collage, selon une opération classique pour ce type de gobelets.

Selon une possibilité:
- le fond est en matériau composite carton / aluminium, la couche en aluminium étant orientée vers l'intérieur du gobelet ;
- le fond est recouvert sur au moins une face d'au moins un revêtement en matériau synthétique ; et
- la coupelle est en aluminium.

Ainsi, le fond composite carton/aluminium et la coupelle en aluminium permettent de réaliser un compartiment dont toutes les faces sont en aluminium. Par ailleurs, l'existence d'un revêtement en matériau synthétique permet de réaliser la soudure dans des conditions permettant d'assurer l'étanchéité requise.

Alternativement, le fond et la coupelle peuvent être choisis parmi les matériaux suivants : polyester, polypropylène, polyéthylène, etc...

Ledit matériau peut en outre être métallisé, et/ou être disposé sous forme de film sur une couche de papier, etc... Plus généralement, comme indiqué ci-dessus, tout matériau formant barrière est approprié.

A des fins purement fonctionnelles, et comme c'est l'usage, la coupelle peut comporter une languette de préhension s'étendant vers le bord du gobelet. L'utilisateur, lorsqu'il retire ladite coupelle par traction sur la languette, libère le produit pulvérulent, avant de disposer ce dernier sous une fontaine d'eau (froide ou chaude).

Selon une configuration possible, le gobelet de l'invention peut présenter un fond surélevé réalisant un évidement extérieur en partie basse du gobelet, les hauteurs respectives dudit évidement et de la coque permettant un gerbage des gobelets.

Ce gerbage n'est cependant possible que si un évidement annulaire est présent autour de la coque, évidement qui existe par exemple dans l'hypothèse mentionnée auparavant de coques présentant une forme de coupelle à rebord externe plan.

L'évidement extérieur peut par ailleurs être légèrement évasé. Ceci permet de faciliter l'opération de soudage, puisque la contrepartie de l'outil de soudage dispose ainsi d'un accès facilité à la paroi constituant le fond, en vue d'y exercer correctement son action sur toute la périphérie dudit fond.

L'invention va à présent être décrite plus en détail, en référence aux figures annexées, pour lesquelles :
- la figure 1 est une vue de côté d'un gobelet selon la présente invention ;
- la figure 2 montre schématiquement, en section, la possibilité de gerbage de gobelets selon l'invention.

En référence à la figure 1, le gobelet (1) comporte une première partie principale tronconique dont le bord supérieur (2) est enroulé, un fond (3) et une partie inférieure (4) délimitant un évidement (5). Ce gobelet est réalisé en carton enroulé autour un d'axe vertical (A, A'), la face interne étant recouverte d'un film en matériau synthétique. Le fond (3) est quant à lui réalisé par exemple à partir d'un complexe carton/aluminium, l'aluminium constituant la face supérieure. Dans cette hypothèse, l'aluminium est par ailleurs recouvert d'un film en matériau synthétique, par exemple du polyéthylène ou encore du polypropylène. Comme déjà mentionné, la présence d'aluminium n'est pas indispensable et le fond et le couvercle pourraient être réalisés en d'autres matériaux barrière comme le polypropylène.

Le produit lyophilisé pulvérulent est disposé entre le fond (3) et une coupelle ou coque (6) par exemple en aluminium, comportant une bordure en collerette (7) périphérique plane soudée par thermo-formage sur le fond (3).

Les hauteurs respectives de l'évidement (5) pratiqué dans la partie inférieure (4) du gobelet et de la coque (6), combinées à l'existence d'un espace périphérique (8) autour de ladite coque (6), permettent un gerbage des gobelets pour les produits les plus fragiles, symbolisé notamment en figure 2. Dans cette représentation, la coque (6) présente une façade supérieure qui se situe à proximité du fond (3) du gobelet supérieur.

Dans la configuration représentée en figures 1 et 2, les parois (4) de la partie inférieure délimitant le volume (5) sont très légèrement évasées, de manière à faciliter le soudage de la collerette (7) sur le fond en complexe carton / aluminium. Mais ces parois pourraient tout aussi bien être tronconiques, dans le prolongement des parois supérieures du gobelet.

Le produit pulvérulent que comporte le gobelet est alors logé dans un compartiment étanche délimité par des parois en aluminium, à savoir d'une part la face en aluminium du fond (3), et d'autre part la coque (6) en aluminium en forme de coupelle inversée.

Ce produit est bien plus écologique que les gobelets qui se trouvent actuellement sur le marché, réalisés en tout ou en partie en matière plastique.

## Revendications

1. Gobelet (1) comportant, dans un volume disposé en partie inférieure, une dose de produit pulvérulent préconditionnée, ledit volume étant compartimenté de façon étanche à l'air et à l'humidité par une coupelle inversée (6),
**caractérisé en ce que** le gobelet (1) est en carton, et comporte un fond (3) sur lequel est fixée ladite coupelle (6) inversée, constituant avec ledit fond (3) le compartiment étanche, la matière du fond (3) et de la coupelle (6) formant barrière préservant les caractéristiques du produit.

2. Gobelet (1) selon la revendication précédente, **caractérisé en ce que** la coupelle (6) présente une collerette (7) plane.

3. Gobelet (1) selon l'une des revendications précédentes, **caractérisé en ce que** la coupelle (6) est solidarisée au fond (3) par thermo-soudage, induction ou collage.

4. Gobelet (1) selon l'une des revendications précédentes, **caractérisé en ce que** :
- le fond (3) est en matériau composite carton / aluminium, la couche en aluminium étant orientée vers l'intérieur du gobelet ;
- le fond (3) est recouvert sur au moins une face d'au moins un revêtement en matériau synthétique ; et
- la coupelle (6) est en aluminium.

5. Gobelet (1) selon l'une des revendications 1 à 3, **caractérisé en ce que** le fond (3) et la coupelle (6) sont choisis parmi les matériaux suivants : polyester, polypropylène, polyéthylène.

6. Gobelet (1) selon la revendication précédente, **caractérisé en ce que** ledit matériau est métallisé.

7. Gobelet (1) selon l'une des revendications 5 et 6, **caractérisé en ce que** ledit matériau est disposé sous forme de film sur une couche de papier.

8. Gobelet (1) selon l'une quelconque des revendications précédentes, **caractérisé en ce que** la coupelle (6) comporte une languette de préhension s'étendant vers le bord (2) du gobelet (1).

9. Gobelet (1) selon l'une quelconque des revendications 2 à 8, **caractérisé en ce qu'**il présente un fond (3) surélevé réalisant un évidement (5) extérieur en partie basse du gobelet (1), les hauteurs respectives dudit évidement (5) et de la coupelle (6) permettant un gerbage des gobelets.

10. Gobelet (1) selon la revendication précédente, **caractérisé en ce que** l'évidement (5) extérieur est évasé.

## Claims

1. Cup (1) comprising a pre-packed quantity of a powdered product in a volume arranged in the lower part, said volume being sealingly partitioned from the air and from moisture by a small inverted dish (6),
**characterised in that** the cup (1) is made of cardboard and comprises a base (3) to which said small inverted dish (6) is fixed, forming with said base (3) the sealed compartment, the material of the base (3) and of the small dish (6) forming a barrier preserving the characteristics of the product.

2. Cup (1) according to the preceding claim, **characterised in that** the small dish (6) has a planar flange (7).

3. Cup (1) according to one of the preceding claims, **characterised in that** the small dish (6) is fixed to the base (3) by heat-welding, induction welding or bonding.

4. Cup (1) according to one of the preceding claims, **characterised in that**:
- the base (3) is made of cardboard/aluminium composite material, the aluminium layer being oriented towards the inside of the cup;
- the base (3) is covered on at least one face with at least one coating made of synthetic material; and
- the small dish (6) is made of aluminium.

5. Cup (1) according to one of Claims 1 to 3, **characterised in that** the base (3) and the small dish (6) are selected from the following materials: polyester, polypropylene, polyethylene.

6. Cup (1) according to the preceding claim, **characterised in that** said material is metallised.

7. Cup (1) according to one of Claims 5 and 6, **characterised in that** said material is arranged in the form of film on a paper layer.

8. Cup (1) according to any one of the preceding claims, **characterised in that** the small dish (6) comprises a pull tab extending towards the edge (2) of the cup (1) .

9. Cup (1) according to any one of Claims 2 to 8, **characterised in that** it has a raised base (3) creating an external recess (5) in the lower part of the cup (1), the respective heights of said recess (5) and of the small dish (6) permitting the cups to be stacked.

10. Cup (1) according to the preceding claim, **characterised in that** the external recess (5) is flared.

## Patentansprüche

1. Becher (1), der in einem im unteren Teil angeordneten Volumen eine bestimmte Menge eines vorbehandelten pulverförmigen Produkts enthält, wobei das Volumen durch eine umgedrehte Schale (6) luft- und feuchtigkeitsdicht abgeteilt ist,
**dadurch gekennzeichnet, dass** der Becher (1) aus Karton besteht und einen Boden (3) aufweist, auf dem die umgedrehte Schale (6) befestigt ist und zusammen mit dem Boden (3) das dichte Fach bildet, wobei das Material des Bodens (3) und der Schale (6) eine die Eigenschaften des Produkts bewahrende Sperre bildet.

2. Becher (1) nach dem vorhergehenden Anspruch, **dadurch gekennzeichnet, dass** die Schale (6) einen ebenen Rand (7) aufweist.

3. Becher (1) nach einem der vorhergehenden Ansprüche, **dadurch gekennzeichnet, dass** die Schale (6) an dem Boden (3) durch Wärmeschweißen, Induktion oder Kleben befestigt ist.

4. Becher (1) nach einem der vorhergehenden Ansprüche, **dadurch gekennzeichnet, dass**:
- der Boden (3) aus einem Karton/Aluminium-Verbundmaterial besteht, wobei die Aluminiumschicht in den Innenraum des Bechers weist;
- der Boden (3) auf wenigstens einer Seite mit wenigstens einer Kunststoffbeschichtung bedeckt ist; und
- die Schale (6) aus Aluminium besteht.

5. Becher (1) nach einem der Ansprüche 1 bis 3, **dadurch gekennzeichnet, dass** der Boden (3) und die Schale (6) aus den folgenden Materialien gewählt sind: Polyester, Polypropylen, Polyethylen.

6. Becher (1) nach dem vorhergehenden Anspruch, **dadurch gekennzeichnet, dass** das Material metallbeschichtet ist.

7. Becher (1) nach einem der Ansprüche 5 und 6, **dadurch gekennzeichnet, dass** das Material in Form einer dünnen Schicht auf einer Papierschicht angeordnet ist.

8. Becher (1) nach einem der vorhergehenden Ansprüche, **dadurch gekennzeichnet, dass** die Schale (6) eine Greiflasche aufweist, die sich zum Boden (2) des Bechers (1) erstreckt.

9. Becher (1) nach einem der Ansprüche 2 bis 8, **dadurch gekennzeichnet, dass** er einen erhöhten Boden (3) aufweist, der im unteren Teil des Bechers (1) eine äußere Aussparung (5) bildet, wobei die jeweiligen Höhen der Aussparung (5) und der Schale (6) ein Stapeln von Bechern ermöglichen.

10. Becher (1) nach dem vorhergehenden Anspruch, **dadurch gekennzeichnet, dass** die äußere Aussparung (5) aufgeweitet ist.
